# EUROPÄISCHE PATENTSCHRIFT

(11) **EP 2 049 337 B1**
(45) Veröffentlichungstag und Bekanntmachung des Hinweises auf die Patenterteilung: **03.03.2010**
(21) Anmeldenummer: 07725583.4
(22) Anmeldetag: 25.05.2007
(51) Int. Cl.: B41F 35/02

(54) **VORRICHTUNG ZUR REINIGUNG DER OBERFLÄCHEN VON DRUCKZYLINDERN**
APPARATUS FOR CLEANING THE SURFACES OF IMPRESSION CYLINDERS
DISPOSITIF DE NETTOYAGE DE SURFACES DE CYLINDRES D'IMPRESSION

(30) Priorität: 02.08.2006 DE 102006035988
(43) Veröffentlichungstag der Anmeldung: 22.04.2009
(73) Patentinhaber: Technotrans AG, 48336 Sassenberg (DE)
(72) Erfinder: KOSCIESZA, Hary, 33178 Borchen (DE)
(74) Vertreter: Müller-Boré & Partner Patentanwälte
(86) Internationale Anmeldenummer: PCT/EP2007/004687
(87) Internationale Veröffentlichungsnummer: WO 2008/014837

(56) Entgegenhaltungen:
- EP-A1- 0 636 476
- EP-A1- 0 916 492
- DE-C1- 4 316 747
- DE-U1- 29 707 975
- GB-A- 2 300 388
- JP-A- 5 330 026

## Beschreibung

Die Erfindung betrifft eine Vorrichtung zur Reinigung der Oberflächen von Druckzylindern mit Hilfe eines Reinigungstuches, das von einer Vorratsrolle über eine Anpressleiste zu einer Sammelwelle für verschmutztes Reinigungstuch transportiert wird, und mit einer Anstelleinrichtung zum Vorschieben und Zurückziehen der Anpressleiste in Bezug auf den Druckzylinder, für deren Vorschub ein hinter der Anpressleiste liegender Antrieb vorgesehen ist.

Derartige Vorrichtungen sind an sich bekannt. Die DE 297 07 975.1 U1 offenbart eine Reinigungsvorrichtung mit Reinigungstuch, das durch eine Anpressleiste gegen den zu reinigenden Zylinder gepresst wird. Die DE 10 2004 035 403.0 A1 zeigt und beschreibt eine Reinigungsvorrichtung, bei der die Anpressleiste mit dem Reinigungstuch mit Hilfe eines aufblasbaren, hinter der Anpressleiste liegenden Luftschlauches vorgetrieben wird.

Die Verwendung eines aufblasbaren Luftschlauchs als Antriebsmittel hat zwar den Vorteil, dass ein sehr gleichmäßiger Anpressdruck über die gesamte Länge des Balkenprofils bzw. Waschbalkens erzeugt werden kann. Die Montage ist jedoch relativ aufwendig und zeitintensiv und daher mit einem hohen Kostenaufwand verbunden.

EP-A1-0 636 476 offenbart ferner eine Reinigungsvorrichtung für Gummituchzylinder einer Druckmaschine, wobei ein Anpressteil ein Reinigungstuch gegen den Druckzylinder presst. Das Anpressteil ist in einer Führungsausnehmung aufgenommen, die in einer steifen Tragschiene ausgebildet ist. In der Tragschiene sind Aufnahmen für wenigstens zwei Betätigungszylinder und -kolben für Fluiddruck ausgeformt, die in symmetrischer Verteilung auf ein Stabglied einwirken und auf Befehl die Verschiebung des Stabglieds bewirken.

Weiterhin zeigt EP-A1-0 916 492 eine einem Druckzylinder zugewandte Ausnehmung in einer Leiste, wobei in der Ausnehmung ein Druckelement mit einer elastischen Membran geführt ist. Die Leiste nimmt weiterhin die pneumatischen Aktuatoren auf, die auf Befehl das Druckelement gegen den Druckzylinder pressen.

Aus GB 2 300 388 A ist eine Reinigungsvorrichtung für einen Druckzylinder bekannt. Diese weist eine Halterung auf, die zum einen ein Druckelement aufnimmt und zum anderen als Führung für ein weiteres U-förmiges Profil dient, das das erst genannte Profil überdeckt und auf dem ein Anpresselement angebracht ist, das gegen den Druckzylinder gepresst wird. Das Druckelement ist als Blasebalg ausgeformt.

JP 05 330026 A offenbart zudem eine Reinigungsvorrichtung bei der Druckluft über einen Geber an ein Ausdehnungselement weitergeführt wird, so dass ein Anpresselement an den Druckzylinder gepresst wird.

Der Erfindung liegt daher die Aufgabe zugrunde, eine Vorrichtung zur Reinigung der Oberflächen von Druckzylindern mit einer Vorschubeinrichtung zum Anpressen einer Anpressleiste zu schaffen, die einfach und kostengünstig herzustellen und zu montieren ist.

Diese Aufgabe wird gemäß der vorliegenden Erfindung durch die Merkmale des unabhängigen Anspruchs 1 gelöst. Bevorzugte Ausführungsformen der vorliegenden Erfindung sind Gegenstand der abhängigen Ansprüche.

Gemäß der vorliegenden Erfindung wird eine Vorrichtung zur Reinigung der Oberflächen von Druckzylinder mit Hilfe eines Reinigungstuches bereitgestellt, das von einer Vorratsrolle über eine Anpressleiste zu einer Sammelwelle für verschmutztes Reinigungstuch transportiert wird, mit einer Anstelleinrichtung zum Vorschieben und Zurückziehen der Anpressleiste in Bezug auf den Druckzylinder, für deren Vorschub ein hinter der Anpressleiste liegender Antrieb vorgesehen ist, wobei die Anpressleiste innerhalb eines im Querschnitt im wesentlichen U-förmigen Balkenprofils geführt ist, bei dem am Grund des U-Profils sich eine über die Länge des Balkenprofils laufende, rinnenförmige Druckkammer befindet, aus der heraus durch Einleitung eines Druckmediums in die Druckkammer ein langgestrecktes Antriebselement gegen die Anpressleiste vorschiebbar ist, wobei das langgestreckte Antriebselement mit Hilfe von Dichtlippen dichtend gegenüber den Innenwänden der Druckkammer abschließt.

Erfindungsgemäß werden die Vorteile des Arbeitens mit einem Druckmedium, insbesondere Druftluft, das heißt eine gleichmäßige Kraftverteilung über die gesamte Länge bei vollständiger Anpassung an Toleranzen des zu reinigenden Zylinders, ausgenutzt. Die hierdurch geschaffene Konstruktion ist zudem relativ einfach und kostengünstig zu montieren.

Die erfindungsgemäßen Antriebselemente können aus thermoplastischem Material bestehen. Die meisten thermoplastischen Materialien sind gegenüber den gängigen Reinigungsmitteln, die hier in Betracht kommen, resistent. Als geeignete Materialien sind PE, PP, PA, POM zu nennen.

Vorzugsweise ist das Antriebselement als langgestreckte Kolbenleiste ausgebildet, die aufgrund ihres Querschnitts mit Hilfe von Dichtlippen dichtend gegenüber den Innenwänden der langgestreckten Druckkammer abschließt.

Das Antriebselement kann auch in mehrere über die Länge der Druckkammer aneinander folgende einzelne Teilelemente unterteilt sein. Diese Teilelemente sind vorzugsweise verschiebbar in Rahmenkörpern angebracht, die einander über die Länge der Druckkammer folgen und die Druckkammer eingesetzt sind. Diese Rahmenkörper können nach Art von Zylindern ohne Boden ausgebildet sein, in denen die einzelnen Kolbenelemente verschiebbar angeordnet sind.

Die Kolbenleiste bzw. die einzelnen Kolbenelemente können ohne weiteres einteilig mit der Anpressleiste verbunden sein und einstückig mit dieser gefertigt sein. Die Antriebselemente, insbesondere die Kolbenleisten und die Rahmenkörper können im Spritzgußverfahren oder auch als Extrusionsteile hergestellt sein. In jedem Falle ist eine kostengünstige Herstellung möglich.

Im folgenden werden bevorzugte Ausführungsbeispiele der Erfindung anhand der beigefügten Zeichnungen näher erläutert.
- Fig. 1: zeigt einen Querschnitt durch ein erfindungsgemäßes Balkenprofil zur Bildung eines Waschbalkens;
- Fig. 2: zeigt eine langgestreckte Kolbenleiste in einer perspektivischen Teildarstellung;
- Fig. 3: veranschaulicht die Verwendung dieser Kolbenleiste innerhalb eines Balkenprofils;
- Fig. 4: ist eine perspektivische Darstellung eines Rahmenkörpers mit einer segmentierten Kolbenleiste für eine Lösung, die durch reihenweises Zusammensetzen einzelner Rahmen- körper und Kolbenleisten eine Bestückung eines beliebig langen Waschbalkens ermöglicht; und
- Fig. 5: zeigt die Verwendung der segmentierten Kolbenleiste gemäß Fig. 4 in einem Balkenprofil in einer Teilansicht.

Fig. 1 zeigt ein Balkenprofil 10 für einen Waschbalken für die Reinigung von Druckzylindern. Das Balkenprofil soll hier nur insoweit beschrieben werden, wie es für die vorliegende Erläuterung benötigt wird. Das Balkenprofil hat einen insgesamt U-förmigen Querschnitt und bildet auf diese Weise eine offene Kammer 12 innerhalb des U-Profils, in der eine nicht gezeigte, elastische Anpressleiste nach links und rechts in Fig. 1 verschiebbar ist. Über diese Anpressleiste wird ein ebenfalls nicht gezeigtes Waschtuch oder Reinigungstuch hinweggeführt, das durch die Anpressleiste gegen einen Druckzylinder angepresst wird. Waschbalken dieser Art sind im einzelnen in den genannten Druckschriften aus dem Stand der Technik gezeigt und erläutert.

Am Boden der innerhalb des U-Profils liegenden Kammer 12 befindet sich eine langgestreckte, senkrecht zur Zeichenebene über die gesamte Länge des Balkenprofils verlaufende Druckkammer 14, in die in nicht gezeigter Weise ein Druckmedium, insbesondere Druckluft eingeleitet werden kann.

Innerhalb der Druckkammer 14 liegt eine langgestreckte, senkrecht zur Zeichenebene gerichtete Kolbenleiste 16. Wie aus Fig. 1 hervorgeht, bildet die Kolbenleiste 16 in ihrem Profil zum einen am oberen und unteren Rand Dichtlippen 18 an beiden Rändern einer konkav eingezogenen Fläche auf der dem Inneren der Druckkammer 14 zugewandten Seite. Wenn daher in der Druckkammer 14 Druck aufgebaut wird, werden die Dichtlippen 18,20 gegen die jeweils angrenzenden Flächen angepresst, so dass eine dichte Verbindung entsteht. Hinter diesem Dichtbereich befindet sich ein Stützbereich 22, der für die benötigte Stabilität des Profils sorgt.

Fig. 2 zeigt die Kolbenleiste 16 gemäß Fig. 1 in einer perspektivischen Teildarstellung. In Fig. 2 ist im übrigen eine Abschlußkappe 24 gezeigt, die die Druckkammer 14 zu den längsseitigen Enden des Waschbalkens hin dicht abschließt. Die Abschlußkappe greift mit nicht bezeichneten stiftförmigen Verlängerungen in die Profilkanäle der Kolbenleiste 16 ein.

Gemäß Fig. 3 erstreckt sich die Kolbenleiste 16 über die gesamte Länge der am Boden der Kammer 12 verlaufenden Druckkammer 14.

Während gemäß Fig. 1 bis 3 eine über die gesamte Länge des Waschbalkens verlaufende Kolbenleiste 16 vorgesehen ist, veranschaulichen Fig. 4 und 5 eine Lösung, bei der die nicht gezeigte Anpressleiste mit Hilfe einer segmentierten oder gestückelten Antriebseinrichtung vorgeschoben wird. Zu diesem Zweck sind beispielsweise Rahmenkörper vorgesehen, die in der Zeichnung mit 26,28 bezeichnet sind. Diese Rahmenkörper 26,28 sind langgestreckte, flache, quaderförmige Körper, die als langgestreckte, flache Luftzylinder mit langgestreckt rechteckigem Querschnitt und fehlendem Boden bezeichnet werden können. Die Rahmenkörper sind auf der in Fig. 4 nicht erkennbaren Rückseite offen. Die Rahmenkörper können in die Druckkammer 14 in Reihe hintereinander eingefügt werden, wie es in Fig. 5 veranschaulicht ist. Dabei fügen sich die Rahmenkörper aufgrund ihres elastischen Materials dicht in die Druckkammer 14 ein. In die Öffnung des Rahmenkörpers sind Kolbenleisten 30,32 eingelegt, deren Länge der Öffnung der Rahmenkörper entspricht. Die Kolbenleisten weisen am Umfang Dichtlippenprofile auf. Wenn die Kolbenleisten von hinten, also von links in Fig. 4 mit Druckluft beaufschlagt werden, werden sie vorgeschoben, so dass sie die nicht gezeigte Anpressleiste gegen den Druckzylinder drücken.

Das Balkenprofil 10 kann beispielsweise aus Metall, wie etwa Alumnium bestehen. Bei den Rahmenkörpern handelt es sich vorzugsweise um spritzgegossene Profilteile, ggf. auch um extrudierte Teile. Die Kolbenleisten 30,32 sind Spritzgußteile. Es ist ferner möglich, die Kolbenleisten 30,32 mit der Anpressleiste einstückig herzustellen.

Die Ausführungsform gem. Fig. 4 und 5 hat gegenüber herkömmlichen Lösungen mit Luftschlauch den zusätzlichen Vorteil, dass die relativ kurzen Rahmenkörper und Kolbenleisten leicht handhabbar sind, einfach montiert werden können und ebenso einfach bei Bedarf ausgewechselt werden können. Hinzu kommen die Vorteile, die bereits erwähnt wurden und die darin bestehen, dass das Material, aus dem die Rahmenkörper und Kolbenleisten bestehen, gegenüber den verwendeten Reinigungsmitteln unempfindlicher ist, so dass sowohl mit polaren als auch unpolaren Reinigungsmitteln gearbeitet werden kann.

Dies ist von wichtiger Bedeutung. Zwar kommen die Antriebseinrichtungen für die Anpressleiste nicht ständig und nicht von ihrer Aufgabenstellung her mit Reinigungsmitteln in Berührung, aber ein gewisser Kontakt zwischen dem Reinigungsmittel und den inneren Teilen des Waschbalkens läßt sich doch nicht verhindern.

## Patentansprüche

1. Vorrichtung zur Reinigung der Oberflächen von Druckzylindern mit einer Anpressleiste, einem Reinigungstuch, das von einer Vorratsrolle über die Anpressleiste zu einer Sammelwelle für verschmutztes Reinigungstuch transportiert wird, und mit einer einen Antrieb aufweisenden Anstelleinrichtung zum Vorschieben und Zurückziehen der Anpressleiste in Bezug auf den Druckzylinder, wobei der Antrieb für deren Vorschub hinter der Anpressleiste vorgesehen ist,
**dadurch gekennzeichnet, dass**
die Anpressleiste innerhalb eines im Querschnitt im wesentlichen U-förmigen Balkenprofils (10) geführt ist, bei dem am Grund des U-Profils sich eine über die Länge des Balkenprofils (10) laufende, rinnenförmige Druckkammer (14) befindet, aus der heraus durch Einleitung eines Druckmediums in die Druckkammer (14) ein langgestrecktes Antriebselement (16, 30, 32) gegen die Anpressleiste vorschiebbar ist,
wobei das Antriebselement als langgestreckte Kolbenleiste (16, 30, 32) ausgebildet ist und mit Hilfe von Dichtlippen (18, 20) dichtend gegenüber den Innenwänden der Druckkammer (14) abschließt.

2. Vorrichtung nach Anspruch 1. **dadurch gekennzeichnet, dass** das Antriebselement (16) als langgestreckte, über die Länge des gesamten Balkenprofils laufende Kolbenleiste (16) ausgebildet ist.

3. Vorrichtung nach Anspruch 1. **dadurch gekennzeichnet, dass** das Antriebselement (30, 32) über die Länge der Druckkammer (14) aufeinander folgende einzelne Kolbenleisten (30, 32) umfaßt.

4. Vorrichtung nach Anspruch 3, **dadurch gekennzeichnet, dass** die einzelnen Kolbenleisten (30, 32) in Rahmenkörper (26,28) verschiebbar eingepaßt sind, die in Reihe in die Druckkammer (14) eingelegt sind.

5. Vorrichtung nach einem der Ansprüche 2 bis 4. **dadurch gekennzeichnet, dass** die Kolbenleiste(n) (16, 30, 32) einstückig mit der Anpressleiste verbunden ist bzw. sind.

6. Vorrichtung nach einem der vorhergehenden Ansprüche, **dadurch gekennzeichnet, dass** die verwendeten Antriebselemente (16, 30, 32) aus thermoplastischem Material, insbesondere PE, PP, PA oder POM bestehen.

7. Vorrichtung nach Anspruch 6, **dadurch gekennzeichnet, dass** die einzelnen Antriebselemente (16, 30, 32) im Spritzgruß oder im Extrusionsverfahren hergestellt sind.

## Claims

1. An apparatus for cleaning the surfaces of impression cylinders, comprising a pressing bar, a cleaning cloth, which is transported from a supply roll via the pressing bar to a collecting shaft for dirty cleaning cloth, and comprising an adjusting device provided with a drive for advancing and retracting the pressing bar in relation to the impression cylinder, wherein the drive for the advance thereof is provided behind the pressing bar,
**characterized in that**
the pressing bar is guided within a beam profile (10) of substantially U-shaped cross section, in which at the bottom of the U profile an annular pressure chamber (14) running over the length of the beam profile (10) is provided, out of which an elongated drive element (16, 30, 32) can be advanced against the pressing bar by introducing a pressure medium into the pressure chamber (14),
wherein the drive element is formed as an elongated piston bar (16, 30, 32) and provides a seal against the inner walls of the pressure chamber (14) with the aid of sealing lips (18, 20).

2. The apparatus according to claim 1, **characterized in that** the drive element (16) is formed as a piston bar (16) running over the length of the entire beam profile.

3. The apparatus according to claim 1, **characterized in that** the drive element (30, 32) comprises consecutive, individual piston bars (30, 32) over the length of the pressure chamber (14).

4. The apparatus according to claim 3, **characterized in that** the individual piston bars (30, 32) are slidably fitted into frame bodies (26, 28), which are placed into the pressure chamber (14) in series.

5. The apparatus according to one of claims 2 to 4, **characterized in that** the piston bar(s) (16, 30, 32) is/are integrally connected with the pressing bar.

6. The apparatus according to one of the preceding claims, **characterized in that** the drive elements (16, 30, 32) used are made of thermoplastic material, in particular PE, PP, PA or POM.

7. The apparatus according to claim 6, **characterized in that** the individual drive elements (16, 30, 32) are produced by injection moulding or an extrusion process.

## Revendications

1. Dispositif pour le nettoyage des surfaces des cylindres d'impression, comprenant un listeau de pressage, un chiffon de nettoyage qui est transporté depuis un rouleau de réserve au-dessus du listeau de pressage vers un arbre collecteur pour le chiffon de nettoyage encrassé, et comprenant un dispositif de réglage qui présente un entraînement afin de faire avancer et de faire reculer le listeau de pressage en référence au cylindre d'impression, dans lequel l'entraînement pour son avance est prévu derrière le listeau de pressage,
**caractérisé en ce que**
le listeau de pressage est guidé à l'intérieur d'un profilé de poutrelle (10) sensiblement en forme de « U » dans la section transversale, dans lequel une chambre de pression (14) qui est en forme de rigole et qui s'étend sur la longueur du profilé de poutrelle (10) se trouve sur le fond du profilé en « U » et depuis laquelle un élément d'entraînement étiré en longueur (16, 30, 32) peut être déplacé contre le listeau de pressage suite à l'introduction d'un medium de pression dans la chambre de pression (14),
dans lequel l'élément d'entraînement est réalisé comme barre de pistons étirée en longueur (16, 30, 32) et procure une obturation étanche contre les parois intérieures de la chambre de pression (14) à l'aide des lèvres d'étanchéité (18, 20).

2. Dispositif selon la revendication 1, **caractérisé en ce que** l'élément d'entraînement (16) est formé comme barre de pistons (16) étirée en longueur et s'étendant sur la longueur de tout le profil de poutrelle.

3. Dispositif selon la revendication 1, **caractérisé en ce que** l'élément d'entraînement (30, 32) comporte des barres de piston individuelles (30, 32) qui se suivent consécutivement sur la longueur de la chambre de pression (14).

4. Dispositif selon la revendication 3, **caractérisé en ce que** les barres de pistons individuelles (30, 32), lesquelles sont mises en place en rangée dans la chambre de pression (14), sont encastrées avec faculté de translation dans le corps de châssis (26, 28).

5. Dispositif selon l'une des revendications 2 à 4, **caractérisé en ce que** la barre de pistons (les barres de pistons) (16, 30, 32) est reliée (sont reliées) en un seul tenant avec le listeau de pressage.

6. Dispositif selon l'une des revendications précédentes, **caractérisé en ce que** les éléments d'entraînement utilisés (16, 30, 32) sont constitués de matériau thermoplastique, en particulier de PE, de PP, de PA ou de POM.

7. Dispositif selon la revendication 6, **caractérisé en ce que** les éléments d'entraînement individuels (16, 30, 32) sont fabriqués au cours d'un procédé de moulage par injection ou au cours d'un procédé d'extrusion.
